# EUROPÄISCHE PATENTSCHRIFT

(11) **EP 4 244 452 B1**
(45) Veröffentlichungstag und Bekanntmachung des Hinweises auf die Patenterteilung: **03.07.2024**
(21) Anmeldenummer: 21840838.3
(22) Anmeldetag: 16.12.2021
(51) Int. Cl.: E05C 17/16

(54) **TÜRSPALTSPERRE**
DOOR GAP LOCK
VERROU D'ÉCARTEMENT DE PORTE

(30) Priorität: 18.12.2020 AT 511142020
(43) Veröffentlichungstag der Anmeldung: 20.09.2023
(73) Patentinhaber: Siemens Mobility Austria GmbH, 1210 Wien (AT)
(72) Erfinder: FUCHS, Werner, 8502 Lannach (AT); HEGGEMANN, Roland, verstorben (AT); WINDHAGER, Johannes, 8152 Södingberg (AT)
(74) Vertreter: Siemens Patent Attorneys
(86) Internationale Anmeldenummer: PCT/EP2021/086313
(87) Internationale Veröffentlichungsnummer: WO 2022/129414

(56) Entgegenhaltungen:
- EP-A2- 2 772 604
- DE-A1- 10 006 005
- DE-C- 637 720
- DE-U1- 9 100 930
- US-A- 251 732
- US-A1- 2018 163 445

## Beschreibung

### Stand der Technik

Türspaltsperren dienen dazu, eine entriegelte Tür bei einem bestimmten, geringen Öffnungswinkel zu blockieren, sodass sie nicht vollständig öffenbar ist. Solche Türspaltsperren sind an Wohnungseingangstüren zur Steigerung der Sicherheit gebräuchlich, da mit ihnen ein Eindringen in die Wohnung verhindert wird, wenn ein Bewohner die Tür unbedacht öffnet. Eine Türspaltsperre umfasst im Allgemeinen einen mit der Türzarge bzw. dem Türrahmen drehbeweglich verbundenen Schwenkhebel und einen aus dem Türblatt herausragenden Zapfen. Wird die Funktion der Türspaltsperre gewünscht, so ist vor dem Öffnen der Tür der Schwenkhebel in eine bestimmte Position zu schwenken, in welcher der Zapfen in eine Ausnehmung an dem Schwenkhebel eingreift. Wird daraufhin die Tür geöffnet, so kann diese nur im durch die Ausnehmung vorgegebenen Bereich geöffnet werden. Türspaltsperren sind so ausgeführt, dass eine Entriegelung nur von einer Seite des Türblatts aus vorgenommen werden kann und bei in Eingriff befindlichem Zapfen dieser bis zum Schließen der Tür nicht aus dem Eingriff gelöst werden kann. Dies wird meistens durch die Ausbildung des Zapfens als sogenannter Pilzzapfen mit einer Verdickung an einem Ende gelöst. Moderne Türspaltsperren sehen vor, dass zur Betätigung der Türspaltsperre der Zapfen axial verschiebbar angeordnet ist und mittels einer Betätigungsvorrichtung, etwa einem Drehknopf bewegbar ist. Der Schwenkhebel ist dabei oft versenkt in dem Türrahmen angeordnet und muß zur Betätigung der Türspaltsperre nicht berührt werden. Diese Ausführungsform ermöglicht optisch ansprechendere Türspaltsperren, da nur die Betätigungsvorrichtung sichtbar ist. Im Allgemeinen werden Türspaltsperren so massiv ausgeführt, dass sie mit Körperkraft und einfachen Werkzeugen nicht überwindbar sind. In Notfällen, wenn eine Tür unbedingt geöffnet werden muß, kann eine Zerstörung der Tür ohnedies in Kauf genommen werden. Werden Türspaltsperren in öffentlichen Verkehrsmitteln, beispielsweise in Abteiltüren von Schienenfahrzeugen eingesetzt, so ist möglicherweise die Wartezeit auf Einsatzkräfte zu lange, sodass in einem Notfall eine Öffnung der Tür trotz eingerasteter Türspaltsperre vorgenommen werden kann. Dazu können beispielsweise Werkzeuge in dem Verkehrsmittel mitgeführt werden, bei deren Einsatz jedoch die Türspaltsperre und meistens auch das Türblatt oder der Türrahmen zerstört werden. Mit den aus dem Stand der Technik bekannten Türspaltsperren kann eine Notöffnung ohne Beschädigung des Türblatts, des Türrahmens und wesentlicher Teile der Türspaltsperre selbst nicht sichergestellt werden. Beispielsweise ist in der deutschen Patentschrift DE637720C empfohlen, für eine Notöffnung von außen eine Schließzylinder vorzusehen, welcher ein Verlassen eines Verriegelungsbolzens aus einer formschlüssigen Führung ermöglicht.

Eine Lösung, die ohne einen Schließzylinder ein Notöffnen ermöglicht kann der US Patentschrift US 2018/0163445 A1 entnommen werden, bei welcher ein Teil der Verriegelung mit einer Sollbruchstelle ausgestattet ist. Dabei kann der bei einer Notöffnung zerstörte Teil der Verriegelung jedoch nicht einfach ersetzt werden.

### Darstellung der Erfindung

Der Erfindung liegt daher die Aufgabe zugrunde, eine Türspaltsperre anzugeben, welche mittels Krafteinwirkung überwindbar ist, jedoch dabei keine Beschädigungen an einem Türblatt, einem Türrahmen oder der Türspaltsperre selbst auftreten dürfen und nur einfach auswechselbare Teile der Türspaltsperre beschädigt werden dürfen.

Die Aufgabe wird durch eine Türspaltsperre mit den Merkmalen des Anspruchs 1 gelöst. Vorteilhafte Ausgestaltungen sind Gegenstand untergeordneter Ansprüche.

Dem Grundgedanken der Erfindung nach wird eine Türspaltsperre, umfassend einen zur Anordnung an einem Türblatt ausgebildeten Türblatteil mit einem axial schiebbar gelagerten Verrieglungsbolzen und einen zur Anordnung an einem Türrahmen ausgebildeten Rahmenteil mit einem drehbeweglich gelagerten Schwenkhebel beschrieben, wobei der Verriegelungsbolzen in eine Führung an dem Schwenkhebel schiebbar ist und bei einer Relativbewegung zwischen dem Türblatteil und dem Rahmenteil in dieser Führung über eine bestimmte Wegstrecke schiebbar formschlüssig geführt ist, und wobei die in dem Schwenkhebel angeordnete Führung eine Sollbruchstelle aufweist, bei welcher der Verriegelungsbolzen bei Aufbringen einer bestimmten Kraft auf den Verriegelungsbolzen die Führung durchbricht.

Dadurch ist der Vorteil erzielbar, ein Überwinden der Türspaltsperre sicherstellen zu können, ohne dass dabei wesentliche Bauteile der Türspaltsperre oder mit der Türspaltsperre verbundene Bauteile, insbesondere ein Türblatt oder ein Türrahmen beschädigt werden.

Erfindungsgemäß ist die Türspaltsperre aus einem Türblatteil, einem zur Befestigung an einem Türblatt ausgebildeten Beschlagsteil und einem zur Befestigung an einem Türrahmen ausgebildeten Rahmenteil aufgebaut.

In dem Türblatteil ist ein axial verschiebbar gelagerter Verriegelungsbolzen angeordnet, welcher mit einer geeigneten Betätigungseinrichtung, etwa einem Dreh- oder Schiebeknopf zwischen zwei Endpositionen bewegbar ist. Der Verriegelungsbolzen ist dabei in oder parallel zur Türblattebene angeordnet und in seiner ersten, unverriegelten Endposition vollständig eingefahren und ragt nicht in weitere Bauteile hinein. In der zweiten, verriegelten Endposition ist der Verriegelungsbolzen ausgefahren und ragt aus dem Türblatteil heraus.

Der Rahmenteil umfasst einen Schwenkhebel, welcher um einen bestimmten Winkelbereich schwenkbar an einem Grundkörper des Rahmenteils angeordnet ist, die Schwenkachse des Schwenkhebels ist in eingebauter Position des Rahmenteils waagrecht ausgerichtet. Der Schwenkhebel umfasst eine dem Türblatteil zugewandte Führung, beispielsweise eine Nut mit T-förmigen Querschnitt.

In eingebauter Position des Rahmenteils und des Türblatteils sind diese Bauteile zueinander so ausgerichtet, dass der Verriegelungsbolzen in ausgefahrener zweiter Endposition in die Führung eingreift. Dazu ist eine Öffnung in der Führung anzuordnen, in welche der Verriegelungsbolzen bei geschlossenem Türblatt kollisionsfrei in die Führung des Schwenkhebels einfahren kann. Wird bei solchen, ausgefahrenen Verriegelungshebel das Türblatt geöffnet, so bewegt sich der Verriegelungsbolzen entlang der Führung in dem Schwenkhebel und der Schwenkhebel schwenkt dabei um seine Drehachse. Dabei greift der Verriegelungsbolzen formschlüssig in die Führung ein.

Es ist besonders empfehlenswert, den Verriegelungsbolzen als sogenannten Pilzzapfen auszuführen, welcher einen runden Querschnitt mit einer Einengung entlang der Längserstreckung aufweist, da solcherart einfach eine doppelte Hinterschneidung mit einer T-förmigen Führung in dem Schwenkhebel und damit eine gute Kraftübertragung zwischen dem Verriegelungsbolzen und dem Rahmenteil ermöglicht wird. Andere Ausführungsformen, etwa ein hakenförmiger Verriegelungsbolzen sind ebenfalls möglich.

Der Verriegelungsbolzen ist in der Führung schiebbar und erreicht eine Endlage in der Führung, bei welcher das Türblatt bei einem maximalen verriegelten Öffnungswinkel blockiert ist. Dieser Öffnungswinkel ist aus den Abmessungen des Türblatts, dem maximalen Schwenkwinkel des Schwenkbolzens und dem Abstand der Endlage in der Führung von der Türblattebene bestimmbar.

In dieser Endlage kann das Türblatt nicht weiter geöffnet werden und auch der Verriegelungsbolzen kann aufgrund der formschlüssigen Führung in dem Schwenkhebel nicht mehr zurückgezogen werden. Zum vollständigen Öffnen der Tür muß diese zuerst geschlossen werden und anschließend der Verriegelungsbolzen in seine erste, eingefahrene Endlage bewegt werden. Ein Öffnen der Tür, ohne diese Schritte vorher auszuführen ist nur unter Inkaufnahme wesentlicher Bauteile der Türblattsperre oder des Türblatts bzw. des Türrahmens möglich.

Erfindungsgemäß ist daher die Türspaltsperre mit einer Sollbruchstelle ausgestattet, welche bei einer bestimmten auf sie wirkenden Kraft versagt und den Verriegelungsbolzen freigibt, sodass die Tür auch bei ausgefahrenen, in seiner zweiten Endposition befindlichen Verriegelungsbolzen geöffnet werden kann und dabei ausschließlich die Sollbruchstelle zerstört wird. Diese Sollbruchstelle ist so an dem Schwenkhebel angeordnet, dass sie am Ende des vorgesehenen Bewegungsabschnitts des Verriegelungsbolzens in der Führung in Wirkung treten kann, diese Führung somit also begrenzt und ihrerseits einen Teil der Führung bildet.

Da nach einem Ansprechen der Sollbruchstelle ein rasches Wiederinbetriebnehmen der Türspaltsperre möglich sein soll, ist es vorteilhaft, die Sollbruchstelle als lösbar an dem Schwenkhebel befestigter Bauteil auszuführen. Solcherart kann die Sollbruchstelle rasch repariert werden und die Türblatt- bzw. Rahmenteile können eingebaut verbleiben.

Es ist vorteilhaft, die Sollbruchstelle als Blechbiegeteil auszuführen, da solche einerseits einfach herstellbar sind und andererseits beim Ansprechen der Sollbruchstelle ein Biegevorgang ausgeführt wird, bei welchem keine Splitter freigesetzt werden. Die so ausgeführte Sollbruchstelle schließt die Führung an jenem ihrer Enden ab, an welchen der Verriegelungsbolzen bei verriegeltem Türblatt anliegt und verhindert eine Bewegung des Verriegelungshebels darüber hinaus. Wird nun eine entsprechend große Kraft auf das Türblatt ausgeübt, so wirkt diese über den Verriegelungsbolzen auf die Sollbruchstelle, welche sich bei einer bestimmten Kraft verbiegt und den Verriegelungsbolzen aus der Führung freigibt. Die dafür erforderliche Kraft ist durch Wahl des Werkstoffs, der Dicke des Blechbiegeteils und der Formgebung in einem weiten Bereich einstellbar.

Die zur Öffnung einzusetzende Kraft ist auf den Anwendungsfall hin zu bemessen, jedenfalls so, dass bei üblichem Gebrauch keine Auslösung der Sollbruchstelle erfolgt.

Eine weitere Ausführungsform der Erfindung sieht vor, die Sollbruchstelle als Gußteil, insbesondere als Metallgußteil auszuführen. Dadurch können andere Formen als mittels Blechbiegetechnik hergestellt werden, jedoch unter Inkaufnahme des Auftretens von Splittern bei einem Auslösen.

Es ist prinzipiell möglich, den Verriegelungsbolzen mit einer Sollbruchstelle auszustatten und die Funktion der erfindungsgemäßen Türspaltsperre durch Bruch des Verriegelungsbolzens bei einer bestimmten auf ihn wirkenden Scherkraft zu erzielen. Dies ist nachteilig, da ein Verriegelungsbolzen wesentlich komplizierter auszutauschen ist als eine Sollbruchstelle im Verlauf der Führung an einem Schwenkhebel und es fällt mit dem abgetrennten Stück des Verriegelungsbolzens notgedrungen ein Splitter an.

Erfindungsgemäß ist die Sollbruchstelle lösbar mit dem Schwenkhebel zu verbinden, was vorteilhafterweise mittels einer Schraubverbindung erfolgen kann. Solcherart kann eine ausgelöste Sollbruchstelle sehr rasch und unter Zuhilfenahme einfacher Werkzeuge ersetzt werden. Dies ist beispielsweise in Verkehrsmitteln sehr vorteilhaft, da damit eine umgehende Wiederherstellung der Einsatzbereitschaft erzielt werden kann. Wird die erfindungsgemäße Türspaltsperre in einem Reisezugwagen, insbesondere einem Schlafabteilwagen eingesetzt, so kann nach einem Auslösen einer Türspaltsperre diese von dem Betriebspersonal sehr rasch wieder in Betrieb gesetzt werden und der Wagen, bzw. das betroffene Abteil muß nicht für eine Wartung außer Betrieb gesetzt werden.

In weiterer Fortbildung der Erfindung ist es vorteilhaft, eine Einrichtung zur Erkennung des Bruchs der Sollbruchstelle vorzusehen. Da ein Ansprechen einer Sollbruchstelle nur durch bewusste Krafteinwirkung möglich ist, soll dies auch nur in Ausnahmefällen ausgeführt werden. Insbesondere soll es dem Betriebspersonal eines Verkehrsmittels möglich sein, eine Auslösung zu erkennen, da damit auch ein unrechtmäßiges Verhalten, beispielsweise ein Einbruch verbunden sein kann.

Zur Erkennung des Bruchs, d.h. der Auslösung der Sollbruchstelle ist es vorteilhaft, eine elektrische oder optische Leitung so zu verlegen, dass sie bei der Zerstörung der Sollbruchstelle zwangsläufig mit unterbrochen wird. Diese Unterbrechung kann in weiterer Folge als Alarmsignal an das Betriebspersonal weitergeleitet werden.

### Kurzbeschreibung der Zeichnungen

Es zeigen beispielhaft:
- **Fig.1**: Türspaltsperre - Ansicht Öffnungsseite.
- **Fig.2**: Türspaltsperre - Ansicht Schließseite.
- **Fig.3**: Türblatteil.
- **Fig.4**: Rahmenteil.

### Ausführung der Erfindung

**Fig.1** zeigt beispielhaft und schematisch eine Türspaltsperre in einer Ansicht auf die Öffnungsseite. Es ist eine Türspaltsperre 1 in eingebautem Zustand dargestellt, welche ein an einem Türblatt 9 befestigten Türblatteil 2 und einen an einem Türrahmen 10 befestigten Rahmenteil 3 umfasst. Die Türspaltsperre 1 ist von der Öffnungsseite der Tür dargestellt, von welcher Seite die Türspaltsperre 1 gebräuchlicherweise bedient wird, d.h. der Verriegelungsbolzen 5 axial verschoben wird. Auf dieser Seite befindet sich auch die Betätigungsvorrichtung der Türspaltsperre 1, in Fig.1 ist diese jedoch nicht dargestellt. Der Rahmenteil 3 umfasst einen an einem Grundkörper des Rahmenteils 3 schwenkbar gelagerten Schwenkhebel 4, welcher in seiner Ruhelage in dem Grundkörper des Rahmenteils 3 versenkt angeordnet ist und mittels einer Rückzugsvorrichtung, beispielsweise eine Feder in dieser Ruhelage elastisch gehalten werden kann. Fig. 1 stellt die Türspaltsperre in einer Gebrauchslage dar, bei welcher das Türblatt 9 um einen bestimmten Winkel geöffnet ist, jedoch nicht weiter geöffnet werden kann. Dazu ist der Verriegelungsbolzen 5 ausgefahren und greift in den Schwenkhebel 4 ein, welcher dazu eine Führung umfasst. Durch das Öffnen des Türblatt 9 wird der mit dem Verriegelungsbolzen 5 in formschlüssigen Eingriff stehende Schwenkhebel 4 aus seiner Ruhelage ausgeschwenkt und nimmt dabei einen Schwenkwinkel ein, welcher sich aus der Geometrie der Bauteil (dem Höhenversatz zwischen dem Verriegelungsbolzen 5 und der Länge des Schwenkhebels 4) errechnet. In dieser in Fig. 1 dargestellten Gebrauchslage der Türspaltverriegelung 1 tritt der Verriegelungsbolzen 5 mit dem Ende der Führung 6 in Kontakt und kann eine Kraft auf dieses Ende der Führung 6 übermitteln. An dieser Position, dem Ende der Führung 6 in dem Schwenkhebel 4 ist eine Sollbruchstelle in Form eines Blechbiegeteils 7 angeordnet. Der Blechbiegeteil 7 ist so bemessen, dass er sich bei einer von dem Verriegelungsbolzen 5 auf ihn aufgebrachten Kraft so verformt, dass der Verriegelungsbolzen 5 aus der Führung 6 gleiten kann und den Verriegelungsbolzen 5 und das verbundene Türblatt 9 freigibt. Die dazu erforderliche Kraft muß geringer sein als jene Kraft, bei welcher die weiteren Bauteile der Türspaltsperre 1, das Türblatt 9 , der Türrahmen 10 und insbesondere die Befestigungsmittel zur Anordnung der Türspaltsperre 1 an dem Türblatt 9 oder dem Türrahmen 10.
**Fig.2** zeigt beispielhaft und schematisch eine Türspaltsperre in einer Ansicht auf die Schließseite. Es ist die Türspaltsperre 1 aus Fig. 1 in verriegelter Position und geöffnetem Türblatt dargestellt. In dieser Ansicht ist die in dem Schwenkhebel 4 angeordnete Führung 6 ersichtlich, in welche der Verriegelungsbolzen 5 eingreift. Die Führung 6 weist an dem der Drehachse des Schwenkhebels 4 zugewandten Ende eine Öffnung auf, in welche der Verriegelungsbolzen 5 in die Führung 6 in Ruhelage der Türspaltsperre 1 kollisionsfrei einschiebbar ist.
**Fig.3** zeigt beispielhaft und schematisch einen Türblatteil. Es ist ein Türblatteil 2 mit vollständig ausgeschobenen Verriegelungsbolzen 5 dargestellt. Der Verriegelungsbolzen ist in gezeigtem Ausführungsbeispiel als Pilzzapfen ausgeführt.
**Fig.4** zeigt beispielhaft und schematisch einen Rahmenteil. Es ist der Rahmenteil 3 aus dem in Fig.1 dargestellten Ausführungsbeispiel mit ausgeschwenktem Schwenkhebel 4 dargestellt. Dabei ist die in dem Schwenkhebel 4 angeordnete Führung 6 mit der Öffnung zum Einschieben eines Verriegelungsbolzens und die Sollbruchstelle sichtbar. Dabei ist die Führung 6 an ihrem der Drehachse des Schwenkhebels 4 abgewandten Ende offen, sodass ein in ihr geführter Verriegelungsbolzen an dieser Stelle aus dem Schwenkhebel 4 herausgleiten kann, durch die Sollbruchstelle jedoch daran gehindert ist. Die Sollbruchstelle ist als Blechbiegeteil 7 ausgeführt und mittels zweier Schraubverbindungen 8 lösbar mit dem Schwenkhebel 4 verbunden.

### Liste der Bezeichnungen

- 1: Türspaltsperre
- 2: Türblatteil
- 3: Rahmenteil
- 4: Schwenkhebel
- 5: Verriegelungsbolzen
- 6: Führung
- 7: Blechbiegeteil
- 8: Schraube
- 9: Türblatt
- 10: Türrahmen

## Patentansprüche

1. Türspaltsperre (1), umfassend einen zur Anordnung an einem Türblatt ausgebildeten Türblatteil (2) mit einem axial schiebbar gelagerten Verrieglungsbolzen (5) und einen zur Anordnung an einem Türrahmen ausgebildeten Rahmenteil (3) mit einem drehbeweglich gelagerten Schwenkhebel (4), wobei der Verriegelungsbolzen (5) in eine Führung (6) an dem Schwenkhebel (4) schiebbar ist und bei einer Relativbewegung zwischen dem Türblatteil (2) und dem Rahmenteil (3) in dieser Führung (6) über eine bestimmte Wegstrecke schiebbar formschlüssig geführt ist,
**dadurch gekennzeichnet, dass**
die in dem Schwenkhebel (4) angeordnete Führung (6) eine Sollbruchstelle aufweist, bei welcher der Verriegelungsbolzen (5) bei Aufbringen einer bestimmten Kraft auf den Verriegelungsbolzen (5) die Führung (6) durchbricht.

2. Türspaltsperre (1) nach Anspruch 1,
**dadurch gekennzeichnet, dass**
die Sollbruchstelle am Ende des vorgesehenen Bewegungsabschnitts des Verriegelungsbolzens (5) in der Führung (6) angeordnet ist.

3. Türspaltsperre (1) nach Anspruch 1 oder 2,
**dadurch gekennzeichnet, dass**
die Sollbruchstelle als lösbar an dem Schwenkhebel (4) befestigter Bauteil ausgeführt ist.

4. Türspaltsperre (1) nach Anspruch 3,
**dadurch gekennzeichnet, dass**
die Sollbruchstelle als Blechbiegeteil (7) ausgeführt ist, welcher sich bei Aufbringen einer bestimmten Kraft auf den Verriegelungsbolzen (5) soweit verbiegt, dass der Verriegelungsbolzen (5) die Führung (6) verlassen kann.

5. Türspaltsperre (1) nach Anspruch 3,
**dadurch gekennzeichnet, dass**
die Sollbruchstelle als Metallgußteil aufgebaut ist, welche bei Aufbringen einer bestimmten Kraft auf den Verriegelungsbolzen (5) zerbricht.

6. Türspaltsperre (1) nach einem der Ansprüche 1 bis 5, **dadurch gekennzeichnet, dass**
eine Einrichtung zur Erkennung des Bruchs der Sollbruchstelle an dem Rahmenteil (3) angeordnet ist.

7. Türspaltsperre (1) Anspruch 6,
**dadurch gekennzeichnet, dass** die Einrichtung zur Erkennung des Bruchs der Sollbruchstelle eine elektrische oder optische Leitung umfasst, welche beim Bruch der Sollbruchstelle unterbrochen wird.

## Claims

1. Door gap lock (1), comprising a door leaf part (2) embodied for arrangement on a door leaf with an axially slidably supported locking bolt (5) and a frame part (3) embodied for arrangement on a door frame with a pivot lever (4) supported for rotational movement, wherein the locking bolt (5) is able to be pushed in a guide (6) on the pivot lever (4) and, with a relative movement between the door leaf part (2) and the frame part (3), is guided in a form-fitting manner in this guide (6) so as to be slidable therein over a defined distance,
**characterised in that**
the guide (6) arranged in the pivot lever (4) has a predetermined break point at which the locking bolt (5) breaks through the guide (6) when a specific force is exerted on the locking bolt.

2. Door gap lock (1) according to claim 1,
**characterised in that**
the predetermined break point is arranged at the end of the movement section of the locking bolt (5) provided in the guide (6).

3. Door gap lock (1) according to claim 1 or 2,
**characterised in that**
the predetermined break point is designed as a component attached releasably to the pivot lever (4)

4. Door gap lock (1) according to claim 3,
**characterised in that**
the predetermined break point is designed as a sheet metal flexible part (7) that, when a specific force is exerted on the locking bolt (5), bends far enough to allow the locking bolt (5) to leave the guide (6).

5. Door gap lock (1) according to claim 3,
**characterised in that**
the predetermined break point is designed as a moulded metal part that breaks when a specific force is exerted on the locking bolt (5).

6. Door gap lock (1) according to one of claims 1 to 5, **characterised in that**
a facility for detecting the breaking of the predetermined break point is arranged on the frame part (3).

7. Door gap lock (1) according to claim 6,
**characterised in that**
the facility for detecting the breaking of the predetermined break point comprises an electrical or optical cable, which is interrupted when the predetermined break point is broken.

## Revendications

1. Verrou d'écartement de porte (1) comprenant une partie de battant de porte (2) conçue pour être agencée sur un battant de porte comprenant un axe de verrouillage (5) disposé coulissant axialement et une partie de dormant (3) conçue pour être disposée sur un dormant de porte comprenant un levier pivotant (4) disposé mobile en rotation, dans lequel l'axe de verrouillage (5) peut être poussé dans un guide (6) sur le levier pivotant (4) et est dirigé en assemblage mécanique en pouvant être poussé dans ce guide (6) sur un trajet déterminé lors d'un mouvement relatif entre la partie de battant de porte (2) et la partie de dormant (3),
**caractérisé en ce que**
le guide (6) disposé dans le levier pivotant (4) présente une zone de rupture nominale à laquelle l'axe de verrouillage (5) perce le guide (6) lorsqu'une force déterminée est appliquée sur l'axe de verrouillage (5).

2. Verrou d'écartement de porte (1) selon la revendication 1, **caractérisé en ce que**
la zone de rupture nominale est disposée dans le guide (6) en fin du tronçon de mouvement prévu de l'axe de verrouillage (5) .

3. Verrou d'écartement de porte (1) selon la revendication 1 ou 2, **caractérisé en ce que**
la zone de rupture nominale est conçue en tant que pièce fixée de manière séparable sur le levier pivotant (4).

4. Verrou d'écartement de porte (1) selon la revendication 3, **caractérisé en ce que**
la zone de rupture nominale est conçue en tant que pièce de tôle flexible (7) qui se déforme tellement lorsqu'une force déterminée est appliquée sur l'axe de verrouillage (5) que l'axe de verrouillage (5) peut quitter le guide (6).

5. Verrou d'écartement de porte (1) selon la revendication 3, **caractérisé en ce que**
la zone de rupture nominale est conçue en tant que pièce de fonte métallique, qui rompt lorsqu'une force déterminée est appliquée sur l'axe de verrouillage (5).

6. Verrou d'écartement de porte (1) selon l'une des revendications 1 à 5, **caractérisé en ce**
**qu'**un équipement est disposé pour détecter la rupture de la zone de rupture nominale sur la partie de battant (3).

7. Verrou d'écartement de porte (1) selon la revendication 6, **caractérisé en ce que** l'équipement pour détecter la rupture de la zone de rupture nominale comprend une ligne électrique ou optique qui est interrompue lors de la rupture de la zone de rupture nominale.
